# EUROPÄISCHE PATENTSCHRIFT

(11) **EP 1 502 741 B1**
(45) Veröffentlichungstag und Bekanntmachung des Hinweises auf die Patenterteilung: **15.02.2012**
(21) Anmeldenummer: 04103100.6
(22) Anmeldetag: 01.07.2004
(51) Int. Cl.: B41F 31/06

(54) **Vorrichtung zur Flüssigkeitsdosierung für eine Druckmaschine**
Device for metering liquids for a printing press
Dispositif de dosage de liquides pour une machine à imprimer

(30) Priorität: 28.07.2003 US 628652
(43) Veröffentlichungstag der Anmeldung: 02.02.2005
(73) Patentinhaber: Goss International Americas, Inc., Dover, NH 03820 (US)
(72) Erfinder: Austin, Stephen Arthur c/o Heidelberger, Strafford, NH 03884 (US); Kasper, Kent Dirksen c/o Heidelberger, Dover, NH 03820 (US)
(74) Vertreter: Domenego, Bertrand

(56) Entgegenhaltungen:
- US-A- 2 232 274
- US-A- 3 709 147
- US-A- 4 615 295
- US-A- 5 003 875

## Beschreibung

Die vorliegende Erfindung betrifft eine Vorrichtung und ein Verfahren zur Flüssigkeitsdosierung, z.B. zur Farbdosierung, gemäß dem jeweiligen Oberbegriff der Ansprüche 1 und 9.

Eine solche Vorrichtung und ein solches Verfahren sind aus der US5003875 bekannt. Die US3709147 beschreibt eine weitere Vorrichtung und Verfahren. Aus dem Stand der Technik sind vielfältige Vorrichtungen zur Dosierung von Farbe mit Hilfe einer Rakel bekannt. Die Rakel wird dabei zumeist eingesetzt, um die Farbschichtdicke auf einer farbführenden Walze zu beeinflussen, d. h. durch Einstellung des Abstandes der Rakelkante von der Walzenoberfläche wird die Dicke des zu erzeugenden Farbfilms bestimmt.

Die in der US 3,037,451 in Figur 5 gezeigte Ausführungsform weist ein Rakelmesser 52 auf, das bezüglich der Oberfläche der Walze 53 abstandsveränderbar ist und dessen der Walze 53 zugewandte Fläche eben ausgebildet ist. Mittels der Kante des Rakelmessers 52 wird Druckfarbe von der Oberfläche der Walze 53 abgerakelt und so die Dicke des Farbfilms 55 bestimmt.

Die in der US 4,007,682 in Figur 2 gezeigte Ausführungsform zeigt ein lediglich an seiner Rakelkante keilförmig zulaufendes, ansonsten ebenes Rakelmesser 18, welches zur Bestimmung der Dicke des auf der Oberfläche der Walze 16 befindlichen Farbfilms dient.

Die in der US 4,184,429 in Figur 3 gezeigte Ausführungsform eines Rakelmessers 4 zeigt dessen ebene Ausbildung. Das Rakelmesser 4 weist im Bereich seiner Rakelkante einen keilförmigen Abschnitt 7 von geringer Ausdehnung auf, der sich durch Abrieb im Bereich der Rakelkante bildet.

Die in der US 4,699,055 in Figur 9 gezeigte Ausführungsform einer Dosiervorrichtung weist eine um die Oberfläche einer Walze gebogene Fläche 82 auf, die mittels einer krafterzeugeiiden Einheit 85 zur Erzeugung eines dünneren Farbfilms durch Biegung enger an die Walzenoberfläche herangeführt werden kann. Die Vorrichtung weist gegenüber den anderen Dokumenten des Standes der Technik jedoch keine speziell zur Farbspaltung ausgebildete Rakelkante auf, da bei dieser Ausführungsform die Farbdickeneinstellung aufgrund der Pressung auch ohne eine auf solche Weise ausgebildete Rakelkante möglich ist.

Es ist eine Aufgabe der vorliegenden Erfindung, eine verbesserte Vorrichtung und ein verbessertes Verfahren zur Flüssigkeitsdosierung zu schaffen.

Es ist eine weitere oder alternative Aufgabe der vorliegenden Erfindung, die Farbdosierung mit einfachen Mitteln bzw. mit einfachen Maßnahmen bei zugleich verbesserter Genauigkeit zu ermöglichen.

Eine erfindungsgemäße Vorrichtung zur Dosierung von Flüssigkeit für eine Bedruckstoff verarbeitende Maschine mit einer rotierenden Walze mit einer Walzenoberfläche und einem Walzenkrümmungsradius, wobei die Walzenoberfläche einen Flüssigkeitsfilm trägt, und mit einem Dosierelement, zeichnet sich dadurch aus, dass das Dosierelement eine Kante zur Spaltung des Flüssigkeitsfilms und eine der Walzenoberfläche zugewandte erste konkave Fläche umfasst und bezüglich der Walzenoberfläche abstandsveränderbar ist.

Die erste konkave Fläche erstreckt sich vorzugsweise über einen Bereich des Dosierelements, der größer als der Bereich der Kante des Dosierelements ist, insbesondere sich über im Wesentlichen die gesamte Ausdehnung des Dosierelements und/oder über einen (nicht vernachlässigbaren) Bogenbereich der Walze von z. B. mehr als etwa 1 oder 2% erstreckt. Die jeweilige Richtung der genannten Bereiche sowie der genannten Ausdehnung ist dabei im Wesentlichen parallel zur Umfangsrichtung der Walzenoberfläche zu verstehen.

Die Kante des Dosierelements ist vorzugsweise zur verbesserten Farbspaltung ausgebildet, d. h. die Kante ist z. B. spitz, keilförmig oder scharfkantig zulaufend ausgebildet.

Durch das Zusammenwirken der Kante des Dosierelements zur Farbspaltung und die konkave Ausbildung der ersten Fläche des Dosierelements zur Farbdosierung wird auf erfindungsgemäße Weise die Farbdosierung insgesamt, d. h. die Erzeugung einer Farbschicht gewünschter Dicke, erheblich verbessert.

Die erste konkave Fläche bewirkt dabei bessere Strömungseigenschaften und reduziert den auf das Dosierelement wirkenden Druck der Farbe.

Das Dosierelement umfasst vorzugsweise eine der ersten konkaven Fläche gegenüberliegende zweite konkave Fläche. Die beiden konkaven Flächen ermöglichen eine weitere Reduzierung des herrschenden Drucks der Farbe. Die zweite konkave Fläche dient zudem der verbesserten Führung von nicht benötigter, abgerakelter Farbe.

Der Krümmungsradius der ersten konkaven Fläche entspricht vorzugsweise im Wesentlichen dem Krümmungsradius der Walze.

Die erste konkave Fläche kann vorzugsweise einem Bogen von 5° bis 10° oder mehr als10° der Walzenoberfläche entsprechen. Dadurch wird ein nicht unerheblicher Bogenbereich der Walzenoberfläche von der konkaven Fläche überdeckt, welcher wesentlich größer als ein Bogenbereich eines nur durch Abnutzung entstehenden Kantenbereichs des Dosierelements ist.

Das Dosierelement ist vorzugsweise steif und weist eine erste untere Fläche auf, die vorzugsweise horizontal angeordnet ist, um ein Rückfließen der Flüssigkeit von der zweiten konkaven Fläche in einen Vorratsbehälter zu ermöglichen. Das Dosierelement kann z.B. aus Metall, beispielsweise Edelstahl, gefertigt sein.

Bei der Flüssigkeit handelt es sich vorzugsweise um Druckfarbe. Es kann sich jedoch z.B. auch um Feuchtmittel oder eine andere im Druckprozess verwendete Flüssigkeit (eine sogenannte lithografische Flüssigkeit) handeln.

Ein erfindungsgemäßes Verfahren zur Dosierung einer Flüssigkeit in einer Druckmaschine, bei dem Flüssigkeit einem Vorratsbehälter zugeführt und eine Walze zur Bildung eines Flüssigkeitsfilms auf der Oberfläche der Walze gedreht wird, zeichnet sich dadurch aus, dass der Flüssigkeitsfilm an einer Kante eines Dosierelements, das eine der Walzenoberfläche zugewandte konkave Fläche umfasst, gespalten wird.

Die Oberflächengeschwindigkeit der Walze entspricht vorzugsweise im Wesentlichen der eines Platten- oder Formzylinders der Druckmaschine.

Das erfindungsgemäße Dosierelement mit konkaver Fläche ermöglicht in vorteilhafter Weise Walzengeschwindigkeiten, welche der Geschwindigkeit der Druckmaschine entsprechen.

Die vorliegende Erfindung wird nachfolgend anhand bevorzugter Ausführungsformen im Hinblick auf die beigefügten, nachfolgend aufgeführten Zeichnungen näher erläutert.

Es zeigen:
- Fig. 1: eine schematische Seitenansicht einer Ausführungsform der erfindungsgemäßen Vorrichtung zur Flüssigkeitsdosierung; und
- Fig. 2: eine detailliertere Darstellung der durch die konkaven Flächen bewirkten Flüssigkeitsspaltung.

Fig. 1 zeigt eine schematische Seitenansicht einer erfindungsgemäßen Vorrichtung 10 zur Zufuhr und Dosierung von Flüssigkeit, z.B. von Farbe oder Feuchtmittel, in einer Druckmaschine 30 mit einem Platten- oder Formzylinder 32.

Die Vorrichtung 10, welche hier beispielhaft Farbe dosiert, umfasst einen Farb-Vorratsbehälter 12, eine Farbkastenwalze 14 zur Entnahme von Farbe aus dem Vorratsbehälter 12, und mindestens ein Dosierelement 20 (welches auch als Rakel bezeichnet werden kann). Die Farbkastenwalze 14 umfasst eine Walzenoberfläche 16.

Das Dosierelement 20 umfasst eine der Oberfläche 16 zugewandte erste konkave Fläche 22 und kann - wie gezeigt - eine von der ersten konkaven Fläche 22 abgewandte zweite konkave Fläche 24 aufweisen. Die erste und die zweite konkave Fläche treffen in einer Kante 36 (welche auch als Rakelkante bezeichnet werden kann) aufeinander, die in Fig. 2 näher dargestellt ist.

Die zweite konkave Fläche 24 kann an ihrem der Kante 36 abgewandten Ende in eine dem Behälter 12 zugewandte ebene Bodenfläche des Dosierelements 20 münden, so dass die Farbe z.B. in Form von Tropfen 11 aufgrund der Schwerkraft in den Behälter 12 zurückgefördert wird. Die zweite konkave Fläche 24 könnte jedoch auch eben oder teilkreisförmig ausgebildet sein oder eine beliebige andere Form aufweisen.

Das Dosierelement 20 ist bezüglich der Farbkastenwalze 14 mittels einer Steuerung 40, bei der es sich auch um die Steuerung der Druckmaschine 30 handeln kann, zur Einstellung eines Abstands D zwischen der Außenfläche 16 und der ersten konkaven Fläche 22 steuerungstechnisch verbunden. Die Steuerung kann dabei bekannte Verstellmechanismen wie z. B. motorisch angetriebene Stellschrauben ansteuern.

Die erste konkave Fläche 22 kann einen dem Krümmungsradius der Farbkastenwalze ähnlichen oder im Wesentlichen entsprechenden Krümmungsradius aufweisen, wodurch die am Dosierelement 20 auftretenden Andrückkräfte reduziert werden. Der gewählte Krümmungsradius der Fläche 22 ist abhängig vom Krümmungsradius der Farbkastenwalze 14 und vom üblichen Betriebsabstand D. Der Abstand D sollte entlang dem Bogen A, in dem die Fläche 22 der Fläche 16 zugewandt ist, so konstant wie möglich gehalten werden, um die durch die Flüssigkeit hervorgerufenen Druckveränderungen zu minimieren.

Gemäß einer bevorzugten Ausführungsform können der Krümmungsradius der Farbkastenwalze z.B. 6,35 cm (2,5 Zoll) und der Krümmungsradius der konkaven Fläche beispielsweise 6,36 cm (2,504 Zoll) betragen. Die Krümmungsradien entsprechen einander vorzugsweise bis auf 10% oder weniger genau.

Die Bewegung des Dosierelements 20 erfolgt erfindungsgemäß in der Weise, dass sich die Kante 36 entlang einer vom Mittelpunkt der Walze 14 ausgehenden radialen Linie 35 bewegt.

Die erste konkave Fläche 22 kann z.B. einem Bogen A von etwa 5° oder mehr der Walzenoberfläche entsprechen.

Sobald der Farbfilm auf der Walze 14 das Dosierelement 20 passiert hat, kann der Farbfilm auf eine Reduzierwalze 40 übertragen werden, die einen geringen Anteil der Farbe, z.B. 1/100, der dosierten Farbe auf der Walze 14 auf den (hier durch eine einzelne Walze dargestellten) Farbwalzenzug 50 überträgt. Von dort wird die Farbe auf den Platten- oder Formzylinder 32 der Druckmaschine 30 übertragen.

Fig. 2 ist eine detaillierte Darstellung der Farbspaltung an dem Dosierelement 20. Die konkaven Flächen 22 und 24 treffen an der am äußersten Ende flachen, z.B. 0,025 cm (0,010 Zoll) dicken Vorderkante 36 keilförmige aufeinander. Der Farbfilm wird an der Kante 36 gespalten, so dass ein Teil der Farbe zwischen der Oberfläche 16 und der konkaven Fläche 22 hindurchläuft und ein anderer Teil des Farbfilms 13 von der Walzenfläche 16 weggefördert wird.

Auf diese Weise kann ein in der Regel lineares Geschwindigkeitsprofil entstehen, das durch das Bezugszeichen V angedeutet ist, wobei die Geschwindigkeit an der feststehenden Fläche 22 Null beträgt und die Geschwindigkeit an der sich bewegenden Fläche 16 der Oberflächengeschwindigkeit der Walze 14 entspricht. Wenn der Farbfilm das Dosierelement 20 verlässt, wird das Geschwindigkeitsprofil über die gesamte Dicke des Farbfilms vergleichmäßigt, so dass die Geschwindigkeit des Farbfilms der Oberflächengeschwindigkeit der Walze 14 entspricht.

Theoretisch reduziert sich die Dicke des auslaufenden Farbfilms nach dem Dosierelement 20 bei gegebener Abstandseinstellung D auf die Hälfte der Dicke des einlaufenden Farbfilms. Es kann sich jedoch aufgrund anderer Faktoren, z.B. des Staudrucks an der Kante, des Luftwiderstands und der Schwerkraft auch ein abweichender Wert für die Dicke des Flüssigkeitsfilms nach der konkaven Fläche ergeben. Derartige geringfügige Abweichungen sind hier mit eingeschlossen und werden bei der Abstandseinstellung berücksichtigt. Das lineare Geschwindigkeitsprofil V kann demgemäß dazu beitragen, die auslaufende Filmdicke einzustellen, da deren Verhältnis zum Abstand D im Wesentlichen konstant ist.

Das Dosierelement 20 kann z.B. aus Edelstahl bestehen und ist vorzugsweise steif. Die Flexibilität der Kante 36 in Richtung des Abstands D ist so zu wählen, dass Bewegungen der Kante in dieser Richtung im Toleranzbereich der eingestellten zu erzeugenden Filmdicke liegen.

Die Oberflächengeschwindigkeit der Walze 14 kann im Wesentlichen der Geschwindigkeit der Druckmaschine, d.h. der Oberflächengeschwindigkeit des Platten- oder Formzylinders 32 von z.B. 244 m/min (800 Fuß/min) oder mehr entsprechen

In Axialrichtung kann entlang der Walze 14 eine Vielzahl von benachbart angeordneten erfindungsgemäßen Dosierelementen vorgesehen sein. Die Dosierelemente bilden in diesem Fall Farbzonen, die einzeln entsprechend der axial unterschiedlichen Filmdicke einstellbar sind.

Durch den Einsatz eines erfindungsgemäßen kanteaufweisenden-konkavkeilförmigen Dosierelements - kurz: 3K-Dosierelement - (d. h. wenigstens eine Keilfläche ist konkav ausgebildet und läuft in einer Kante des Dosierelements aus) kann die Dosierung der Flüssigkeit erheblich verbessert werden. Der zugeführte Flüssigkeitsfilm wird zunächst an der Kante gespalten und anschließend durch die konkave Keilfläche, bzw. deren Abstand zu einer Walze, präzise dosiert.

### Liste der Bezugszeichen

- 10: Vorrichtung zur Zufuhr von Farbe
- 11: Farbtropfen
- 12: Farbvorratsbehälter
- 13: Farbfilm
- 14: Farbkastenwalze
- 16: Walzenoberfläche
- 20: Dosierelement
- 22: erste konkave Fläche
- 24: zweite konkave Fläche
- 30: Druckmaschine
- 32: Platten-/Formzylinder
- 35: Radiallinie
- 36: Kante
- 40: Steuerung
- 40: Reduzierwalze
- 50: Farbwalzenzug

- A: Bogen
- D: Abstand
- V: lineares Geschwindigkeitsprofil

## Patentansprüche

1. Vorrichtung (10) zur Dosierung von Flüssigkeit für eine Bedruckstoff verarbeitende Maschine (30) mit einer rotierenden Walze (14) mit einer Walzenoberfläche (16) die einen Walzenkrümmungsradius aufweist, wobei die Walzenoberfläche einen Flüssigkeitsfilm (13) trägt, und mit einem Dosierelement (20),
wobei das Dosierelement (20) eine Kante (36) zur Spaltung des Flüssigkeitsfilms (13) umfasst und bezüglich der Walzenoberfläche (16) abstandsveränderbar ist,
**dadurch gekennzeichnet,**
**dass** das Dosierelement (20) eine der Walzenoberfläche (16) zugewandte erste konkave Fläche (22) umfasst, und
**dass** die Kante (36) entlang einer vom Mittelpunkt der Walze (14) ausgehenden radialen Linie bewegbar ist.

2. Vorrichtung nach Anspruch 1,
**dadurch gekennzeichnet,**
**dass** das Dosierelement (20) eine der ersten konkaven Fläche (22) gegenüber angeordnete zweite konkave Fläche (24) umfasst.

3. Vorrichtung nach Anspruch 1 oder 2,
**dadurch gekennzeichnet,**
**dass** die erste konkave Fläche (22) einen Krümmungsradius aufweist, welcher dem Krümmungsradius der Walze (14) im Wesentlichen entspricht.

4. Vorrichtung nach einem der vorhergehenden Ansprüche,
**dadurch gekennzeichnet,**
**dass** die erste konkave Fläche (22) einem Bogen von etwa 5° bis 10° oder mehr als 10° der Walzenfläche (16) entspricht.

5. Vorrichtung nach einem der vorhergehenden Ansprüche,
**dadurch gekennzeichnet,**
**dass** das Dosierelement (20) steif und insbesondere aus Edelstahl gefertigt ist.

6. Vorrichtung nach einem der vorhergehenden Ansprüche,
**dadurch gekennzeichnet,**
**dass** die Flüssigkeit Druckfarbe ist.

7. Vorrichtung nach einem der vorhergehenden Ansprüche,
**dadurch gekennzeichnet,**
**dass** die Dicke (D) des Flüssigkeitsfilms (13) nach der Spaltung durch das Dosierelement (20) ungefähr dem halben durchschnittlichen Abstand zwischen der konkaven Fläche (22) und der Walzenoberfläche (16) entspricht.

8. Vorrichtung nach einem der Ansprüche 1 bis 7,
**dadurch gekennzeichnet,**
**dass** sie eine Reduzierwalze (42) aufweist, auf die die Farbe von der Walze (16) übertragen werden kann.

9. Verfahren zur Dosierung einer Flüssigkeit in einer Druckmaschine (30) mit den Schritten:
Zufuhr von Flüssigkeit zu einem Vorratsbehälter (12),
Drehen einer Walze (14) zur Bildung eines Flüssigkeitsfilms (13) auf der Oberfläche (16) der Walze (14)
Spalten des Flüssigkeitsfilms (13) an einer Kante (36) eines Dosierelements (20),
**gekennzeichnet dadurch**
**dass** das Dosierelement eine der Walzenoberfläche (16) zugewandte erste konkave Fläche (22) umfasst, und durch
den folgenden Schritt:
**dass** die Kante (36) entlang einer vom Mittelpunkt der Walze (14) ausgehenden radialen Linie bewegt wird.

10. Verfahren nach Anspruch 9,
**dadurch gekennzeichnet,**
**dass** die Oberflächengeschwindigkeit der Walze (14) im Wesentlichen der Oberflächengeschwindigkeit eines Platten- oder Formzylinders (32) der Druckmaschine (30) entspricht.

11. Verfahren nach Anspruch 9 oder 10,
**dadurch gekennzeichnet,**
**dass** die erste konkave Fläche (22) einen Krümmungsradius aufweist, welcher dem Krümmungsradius der Walze (14) im Wesentlichen entspricht.

## Claims

1. Device (10) for metering fluid for a machine (30) for processing a printing substrate having a rotating roller (14) having a roller surface (16) which has a roller radius of curvature, the roller surface carrying a fluid film (13), and having a metering element (20),
the metering element (20) comprising an edge (36) for splitting the fluid film (13) and being adjustable in terms of spacing relative to the roller surface (16), **characterised in that**
the metering element (20) comprises a first concave face (22) facing the roller surface (16), and
**in that** the edge (36) can be moved along a radial line which extends from the centre point of the roller (14).

2. Device according to claim 1,
**characterised in that**
the metering element (20) comprises a second concave face (24) which is arranged opposite the first concave face (22).

3. Device according to claim 1 or claim 2,
**characterised in that**
the first concave face (22) has a radius of curvature which substantially corresponds to the radius of curvature of the roller (14).

4. Device according to any one of the preceding claims,
**characterised in that**
the first concave face (22) corresponds to a curve of approximately from 5° to 10° or more than 10° of the roller surface (16).

5. Device according to any one of the preceding claims,
**characterised in that**
the metering element (20) is rigid and is in particular produced from high-grade steel.

6. Device according to any one of the preceding claims,
**characterised in that**
the fluid is printing ink.

7. Device according to any one of the preceding claims,
**characterised in that**
the thickness (D) of the fluid film (13) after splitting by the metering element (20) corresponds to approximately half of the mean spacing between the concave face (22) and the roller surface (16).

8. Device according to any one of claims 1 to 7,
**characterised in that**
it has a reduction roller (42) onto which the ink can be transferred from the roller (16).

9. Method for metering a fluid in a printing machine (30) having the steps of:
conveying fluid to a storage container (12),
rotating a roller (14) in order to form a fluid film (13) on the surface (16) of the roller (14), splitting the fluid film (13) at an edge (36) of a metering element (20),
**characterised in that**
the metering element comprises a first concave face (22) facing the roller surface (16) and by the following step:
the edge (36) is moved along a radial line which extends from the centre point of the roller (14).

10. Method according to claim 9,
**characterised in that**
the surface speed of the roller (14) substantially corresponds to the surface speed of a plate cylinder or shaping cylinder (32) of the printing machine (30).

11. Method according to claim 9 or claim 10,
**characterised in that**
the first concave face (22) has a radius of curvature which substantially corresponds to the radius of curvature of the roller (14).

## Revendications

1. Dispositif (10) de dosage de liquide pour une machine (30) traitant un support, avec un rouleau rotatif (14) doté d'une surface de rouleau (16) qui présente un rayon de courbure de rouleau, sachant que la surface de rouleau porte un film liquide (13), et avec un élément doseur (20),
sachant que l'élément doseur (20) comporte une arête (36) pour la division du film liquide (13) et sa distance par rapport à la surface de rouleau (16) peut être modifiée,
**caractérisé en ce que** l'élément doseur (20) comporte une première surface concave (22) tournée vers la surface de rouleau (16), et
**en ce que** l'arête (36) peut être déplacée le long d'une ligne radiale partant du point central du rouleau (14).

2. Dispositif selon la revendication 1, **caractérisé en ce que** l'élément doseur (20) comporte une seconde surface concave (24) disposée en face de la première surface concave (22).

3. Dispositif selon la revendication 1 ou 2, **caractérisé en ce que** la première surface concave (22) présente un rayon de courbure correspondant sensiblement au rayon de courbure du rouleau (14).

4. Dispositif selon l'une quelconque des revendications précédentes, **caractérisé en ce que** la première surface concave (22) correspond à un arc d'environ 5 à 10° ou supérieur à 10° de la surface de rouleau (16).

5. Dispositif selon l'une quelconque des revendications précédentes, **caractérisé en ce que** l'élément doseur (20) est fabriqué de manière rigide et en particulier en acier spécial.

6. Dispositif selon l'une quelconque des revendications précédentes, **caractérisé en ce que** le liquide est de l'encre d'impression.

7. Dispositif selon l'une quelconque des revendications précédentes, **caractérisé en ce que** l'épaisseur (D) du film liquide (13) après la division par l'élément doseur (20) correspond à peu près à la demi-distance moyenne entre la surface concave (22) et la surface de rouleau (16).

8. Dispositif selon l'une quelconque des revendications 1 à 7, **caractérisé en ce qu'**il présente un rouleau réducteur (42), sur lequel peut être transférée l'encre du rouleau (16).

9. Procédé de dosage d'un liquide dans une machine à imprimer (30) présentant les étapes suivantes :
amenée de liquide à un réservoir de stockage (12),
rotation d'un rouleau (14) pour la formation d'un film liquide (13) sur la surface (16) du rouleau (14)
division du film liquide (13) sur une arête (36) d'un élément doseur (20),
**caractérisé en ce que** l'élément doseur comporte une première surface concave (22) tournée vers la surface de rouleau (16), et par l'étape suivante :
l'arête (36) est déplacée le long d'une ligne radiale partant du point central du rouleau (14).

10. Dispositif selon la revendication 9, **caractérisé en ce que** la vitesse superficielle du rouleau (14) correspond sensiblement à la vitesse superficielle d'un cylindre porte-plaque ou porte-cliché (32) de la machine à imprimer (30).

11. Procédé selon la revendication 9 ou 10, **caractérisé en ce que** la première surface concave (22) présente un rayon de courbure correspondant sensiblement au rayon de courbure du rouleau (14).
